# EUROPÄISCHE PATENTSCHRIFT

(11) **EP 0 505 715 B1**
(45) Veröffentlichungstag und Bekanntmachung des Hinweises auf die Patenterteilung: **15.05.1996**
(21) Anmeldenummer: 92102560.7
(22) Anmeldetag: 15.02.1992
(51) Int. Cl.: D01H 17/02

(54) **Vorrichtung zum Auswechseln von Ringläufern auf Spinn oder Zwirnringen**
Device for exchanging travellers on spinning or twisting machines
Dispositif pour échanger les curseurs de métiers à filer ou à retordre

(30) Priorität: 25.03.1991 CH 902/91
(43) Veröffentlichungstag der Anmeldung: 30.09.1992
(73) Patentinhaber: Bräcker AG, CH-8330 Pfäffikon (CH)
(72) Erfinder: Neff, Andreas, CH-8330 Pfäffikon (CH)
(74) Vertreter: Patentanwälte Schaad, Balass & Partner AG

(56) Entgegenhaltungen:
- DE-A- 2 051 754
- GB-A- 2 226 337

## Beschreibung

Die Erfindung bezieht sich auf eine Vorrichtung nach dem Oberbegriff des Anspruchs 1.

Bekanntlich müssen Ringläufer an Spinnmaschinen in bestimmten Zeitabständen ausgewechselt werden, da sie einem Verschleiss unterliegen, der Fadenbrüche zur Folge hat, die vermieden werden sollen. Ausserdem sind Ringläufer auch beim Auftreten irgendeines Defekts unabhängig von der turnusmässig durchzuführenden Massnahme individuell auszuwechseln.

Bei jedem Ringläuferwechsel sind verschiedene Teiloperationen durchzuführen, und zwar muss zunächst nach Stillsetzung der Spinnmaschine der an beliebiger Stelle des Spinnrings stehende Ringläufer nach vorn gebracht werden, er muss sodann ausgeklinkt werden, wobei der Faden frei wird und eine undefinierte Stellung einnimmt, und es muss sodann ein neuer Ringläufer in den Spinnring eingeklinkt werden, woraufhin dann der Faden in den neuen Ringläufer eingehängt werden muss. Diese verschiedenen Teiloperationen wurden bisher entweder manuell, unter Zuhilfenahme einfacher Werkzeuge, wie beispielsweise eines Hakens zum Ausklinken und Einklinken eines Ringläufers, durchgeführt, oder auch mit Hilfe von weiterentwickelten, zangenförmigen Werkzeugen für das Einklinken eines neuen Ringläufers von einem Magazin (vgl. GB-A-2 226 337). Die von Hand geführten Werkzeuge verlangen eine mehr oder weniger manuelle Geschicklichkeit, die nur durch Uebung erreichbar ist.

Aus DE-A-20 51 754 ist eine Ansetzvorrichtung zum automatischen Ringläuferwechsel an einer Ringspinnmaschine bekannt. Bei jedem Ansetzen eines Fadens nach einem Fadenbruch wird der alte Ringläufer vom Spinnring durch einen Läuferauswerfer ausgeworfen und ein neuer Ringläufer durch eine Aussetzvorrichtung in den Spinnring eingedrückt. Der Bewegungsmechanismus des Läuferauswerfers und der Aufsetzvorrichtung sind dergestalt, dass die Bewegungen nur hintereinander durchgeführt werden können. Obwohl eine Fangplatte mit einem Behälter für die alten Ringläufer vorgesehen ist, können die alten Ringläufer unkontrolliert in eine andere Richtung weggesprengt werden oder auch in Teilen auseinanderbrechen. Es besteht dadurch die Gefahr, dass diese Ringläufer oder Teile davon in die Ringspinnmaschine gelangen und deren Funktionstüchtigkeit beeinträchtigen können, was zu Produktionsausfällen führen kann.

Der vorliegenden Erfindung lag daher die Aufgabe zugrunde, das Auswechseln von Ringläufern an Spinn- oder Zwirnringen so zu mechanisieren, dass die alten Ringläufer in einer zuverlässigen Art ohne den Spinn- oder Zwirnring zu beschädigen entfernt und entsorgt, werden können.

Zur Lösung dieser Aufgabe weist die Vorrichtung die Merkmale nach Anspruch 1, 15 oder 16 auf. Die Vorrichtung gemäss Anspruch 1 oder 16 kann zwei unmittelbar nebeneinander arbeitende Geräte zum Ausklinken eines auszuwechselnden Ringläufers und zum Einklinken eines neuen Ringläufers enthalten, welche Geräte vorzugsweise durch eine gemeinsame Welle in ihren Bewegungsabläufen gesteuert werden. Die Vorrichtung kann ohne Unterbrechung mit einem mehrere tausend Ringläufer enthaltenden Magazin arbeiten, und damit die ausgeklinkten Ringläufer nicht versehentlich auf den Boden oder in die hergestellte Ware gelangen, werden sie in der Vorrichtung in einen Sammelbehälter hinein entsorgt.

Vorzugsweise soll sich die Vorrichtung mit einem Anspinnwagen zusammenkuppeln lassen, welcher zum Beheben von Fadenbrüchen an einer Spinnmaschine entlang fahrbar angeordnet ist und welcher in Zusammenarbeit mit der Vorrichtung bei Durchführung des Ringläuferwechsels den Faden in den neuen Ringläufer einzuhängen oder einen getrennten Faden wieder zu verbinden in der Lage ist. Der Vorteil ist die Unabhängigkeit von mehr oder weniger Handgeschicklichkeit aufweisendem Bedienungspersonal und die Verfügbarkeit der Vorrichtung während eines 24-Stunden-Tages sowie der immer gleichbleibende, zuverlässige und schnelle Ablauf aller Teiloperationen des Ringläuferwechsels.

Weitere Einzelheiten und Vorteile der Erfindung ergeben sich aus der nachfolgenden Beschreibung und den Zeichnungen, in denen eine Ausführungsform der Vorrichtung rein beispielsweise dargestellt ist. Es zeigen:
- Fig. 1: eine Draufsicht auf die schematisch dargestellte Vorrichtung, vor der Ringbank einer Spinnmaschine;
- Fig. 2: einen Teil der Vorrichtung von der Querschnittsebene gemäss der Linie 2-2 in Fig. 1 gesehen, mit dem Aushebegerät in schematischer Darstellung;
- Fig. 2a: als Detail aus Fig. 2 das Kopfstück des Aushebegerätes, in grösserem Massstab;
- Fig. 2b: eine Seitenansicht des Kopfstückes gemäss Fig. 2a
- Fig. 3: ausschnittweise das vordere Kopfstück des Aushebegerätes in Ansicht von oben;
- Fig. 4: das Kopfstück des Aushebegerätes von unten gesehen;
- Fig. 5: das Kopfstück in der Stellung beim Anklinken des Ringläufers
- Fig. 6: das Kopfstück in der Stellung beim seitlichen Wegbewegen
- Fig. 7: einen Teil der Vorrichtung in Seitenansicht von der Querschnittsebene 7-7 in Fig. 1 gesehen mit dem schematisch dargestellten Geräts zur Anbringung eines neuen Ringläufers;
- Fig. 8: ausschnittweise das vordere Ende des Gerätes mit der Magazinstange in der Position an einem Spinnring;
- Fig. 9: den vorderen Teil des in Fig. 7 dargestellten Gerätes in Ansicht von oben und in der Position gemäss Fig 8;
- Fig. 10: ausschnittweise eine Seitenansicht des vorderen Teils des Gerätes in einer zeitlich späteren Position am Spinnring;
- Fig. 11: eine Ansicht von oben des ausschnittweise dargestellten vorderen Endes des Gerätes in der gleichen Position gemäss Fig. 10;
- Fig. 12: das Ringläufermagazin schematisch und in Ansicht von der Rückseite gemäss Pfeil K in Fig. 1;
- Fig. 13: einen Querschnitt durch die Vorrichtung gemäss Linie 13-13 in Fig. 1, schematisch die Nockensteuerung der beiden Geräte und der Ventile zeigend;
- Fig. 14: schematisch die Nockensteuerung für die Ventile.

Die Vorrichtung weist in der schematischen Draufsicht von oben gemäss Fig. 1 ein Gehäuse 1 auf, welches insbesondere durch nicht dargestellte Distanzbolzen im Abstand parallel zueinander gehaltene wandförmige Lagerkörper 2 und 3 aufweist. Das Gehäuse ist mittels in der Zeichnung nicht dargestellter Mittel längs einer Spinnmaschine und zwar unmittelbar vor deren Ringbank 4 und vorzugsweise in direkter Verbindung mit einem Anspinnwagen bewegbar. In Fig. 3 ist in Draufsicht ein Endbereich der Spindelbank mit zwei Spinnringen 5 und 6 dargestellt. Ein auf dem Spinnring 6 vorhandener Ringläufer 7 soll mittels der Vorrichtung ausgewechselt werden. Zu diesem Zweck weist die Vorrichtung ein Aushebegerät 8 auf, das in einer vertikalen Ebene innerhalb des die beiden Lagerkörper 2 und 3 aufweisenden Gehäuses 1 bewegbar ist und welches zunächst in Aktion tritt, um einen auszuwechselnden Ringläufer auszuheben. Innerhalb des Gehäuses 1 ist ferner in einer zur ersten parallelen zweiten Ebene ein Gerät 9 zum Anbringen eines neuen Ringläufers beweglich angeordnet. Für die Bewegung des Aushebegeräts 8 und des Geräts 9 zum Anbringen eines neuen Ringläufers dient eine die beiden Lagerkörper 2 und 3 quer durchsetzende gemeinsame Steuerwelle 10. Diese wird mittels einer auf der Welle sitzenden Riemenscheibe 11 und eines Antriebsriemens 12 durch einen Motor 24 angetrieben. Am Gehäuse 1 ist ferner seitlich nebem dem Lagerkörper 2 ein Sammelbehälter 13 für die durch das Aushebegerät 8 entfernten Ringläufer fest angeordnet. Das Positionieren des Ringläufers 7 auf dem Spinnring 6 in die richtige Stellung zum Ausheben und die Wegführung des Ringläufers in den Sammelbehälter 13 geschieht mit Hilfe von Druckluft, zu welchem Zweck drei 3/2-Wegeventile 14, 15 und 16 zu verschiedenen Zeiten während eines Arbeitszyklus mit Hilfe von Steuernocken 17, 18 und 19 betätigt werden, welche auf der hinter dem Riementrieb 11, 12 verlängerten gemeinsamen Steuerwelle 10 angeordnet sind.

Die dem Gerät 9 zum Anbringen eines neuen Ringläufers zuzuführenden Ringläufer kommen von einer Magazinspule 20, die seitlich am Gehäuse 1 angeordnet ist und die einen sog. Strap 21 aufgewickelt enthält, der aus einer Schnur mit einer Vielzahl darauf aufgereihten Ringläufern besteht, die in dem Gerät 9 zum Anbringen eines neuen Ringläufers von der Schnur getrennt werden, welche dann auf einer zweiten Spule 22 wieder aufgewickelt wird, die auf einer im Gehäuse 2, 3 gelagerten Welle 23 angeordnet und drehend antreibbar ist.

Zum Auswechseln eines Ringläufers muss zunächst das Aushebegerät 8 in Aktion treten. Dieses ist in Fig. 2 schematisch und in Bezug auf seine Bewegung zwischen der Betriebsstellung und Ruhestellung dargestellt. Das Aushebegerät 8 weist als Aufnehmer für einen Ringläufer ein Kopfstück 30 auf, das in der Betriebsstellung in ausgezogener Linie und in der Ruhestellung in strichpunktierten Linien dargestellt ist. Die Bewegung des Kopfstücks 30 erfolgt durch ein aus den beiden gelenkig miteinander verbundenen Hebeln 31, 32 bestehendes erstes Lenkersystem und durch ein aus den gelenkig miteinander verbundenen Hebeln 33, 34 und 35 bestehendes zweites Lenkersystem. Die Hebel 31 und 33 sind am Kopfstück 30 angelenkt. Der Hebel 32 ist mittels einer Achse 36 am Lagerkörper 3 des Gehäuses schwenkbar gelagert und trägt ferner eine Rolle 37, die mittels einer Feder 38 gegen einen Exzenternocken 39 angedrückt ist, welcher auf der durch den Antriebsriemen 12 angetriebenen gemeinsamen Steuerwelle 10 angeordnet ist. Durch die während des Arbeitszyklus eine Umdrehung ausführende Steuerwelle 10 gelangt die an den Exzenternocken 39 angedrückte Rolle 37 einmal in die strichpunktierte Stellung 37a und das Kopfstück 30 in die strichpunktierte Ruhestellung.

Zum Ausheben des Ringläufers 7 vom Spinnring 6 ist eine kurze, horizontale Zugbewegung erforderlich. Zu diesem Zweck ist der mittlere Hebel 34 des aus den Hebeln 33, 34 und 35 bestehenden zweiten Lenkersystems mittels einer Achse 40 am Lagerkörper 3 schwenkbar gelagert und wird gegen die Kraft einer am Lagerkörper 3 und am unteren Hebelende abgestützten Druckfeder 41 geringfügig in der Zeichnung nach links verschwenkt, wenn die Stellung des Hebels 35 durch einen auf der gemeinsamen Steuerwelle 10 angeordneten Exzenternocken 42 und die gegen diesen Nocken anliegende und am Ende des Hebels 35 angeordnete Rolle 43 verändert wird. Die dann erreichte Stellung ist strichpunktiert dargestellt.

Zum Ausklingen eines Ringläufers 7, wie in Fig. 5 dargestellt, wird das Kopfstück 30 des Aushebegeräts 8 gegen den Spinnring 6 nach unten geschwenkt. Der Ringläufer kann sich im Aufsetzbereich des Kopfstücks befinden und muss vorerst aus diesem Bereich wegbefördert werden, bevor das Kopfstück 30 auf den Spinnring aufsetzt. Zu diesem Zweck tritt zunächst eine aus dem Kopfstück 30 nach aussen sich erstreckende Druckluft-Blasdüse 45 in Aktion und bläst einen Luftstrom in Richtung des Pfeils C₁ in Fig. 2., damit ein eventuell im Aufsetzbereich vorhandener Ringläufer eine Stellung ausserhalb dieses Aufsetzbereiches, beispielsweise die Stellung wie in Fig. 3 dargestellt einnimmt. Diese Figur zeigt nur ausschnittweise das Kopfstück 30 in der Stellung gemäss Fig. 2 von oben gesehen.

Das in Fig. 3 von oben und in Fig. 4 von der Unterseite gesehen dargestellte Kopfstück 30 trägt seitlich unten einen flachen, sich zum Ende verjüngenden kurzen Dorn 46. Mit diesem Dorn 46 wirkt eine am Kopfstück seitlich mittels eines Schwenkzapfens 47 schwenkbar gelagerte zweiarmige Klemmbacke 48 zusammen. Der ein Arm 49 der Klemmbacke ist von oben gegen den Dorn 46 bzw. gegen einen auf diesem befindlichen Ringläufer unter der Wirkung einer den anderen Arm 50 der Klemmbacke ständig beaufschlagenden Druckfeder 51 angedrückt. Zweimal während eines Arbeitszyklus muss diese Klemmbacke freigegeben werden, sodass der Arm 49 vom Dorn 46 abhebt. Die Freigabe erfolgt durch eine im Kopfstück 30 angeordnete kleine Kolben-ZylinderEinheit 52, die druckluftbetätigt ist, sodass die Klemmbacke 48 in eine Offenstellung verschwenkt wird. Hierzu dient ein Druckluftanschluss A am Kopfstück 30. Die Druckluftleitungen sind nicht dargestellt. Von den weiteren Druckluftanschlüssen B und C führt ein Kanal vom Anschluss C durch das Kopfstück zur Düse 45, um wie bereits beschrieben den Ringläufer aus dem Aufsetzbereich des Kopfstücks zu transportieren, und vom gleichen Kanal führt ein weiterer Kanal 45a zu einer oberhalb des Dorns 46 mündenden Ausblasöffnung 45b, aus der ein Luftstrahl parallel zum Dorn 46 austritt (Fig. 2b).

Wenn durch Betätigung der Klemmbacke 48 deren Arm 49 vom Dorn 46 abgehoben ist, erfolgt über den Druckluftanschluss B am Kopfstück 30 ein weiterer Bewegungsimpuls auf den beispielsweise in einer Stellung gemäss Fig. 3 sich befindenden Ringläufer 7 mittels eines Druckluftstroms aus der Düse 54, die an den Druckluftanschluss B angeschlossen ist, und die innenseitig des Spinnrings 6 in tangentialer Richtung so mündet, dass ein innenseitig im Spinnring 6 gemäss dem Pfeil B geführter Luftstrom den Ringläufer 7 auf den am Kopfstück angeordneten Dorn 46 befördert, woraufhin die kurzzeitig mittels der Kolben-Zylinder-Einheit 52 freigegebene Klemmbacke 48 den Ringläufer auf dem Dorn 46 festklemmt.

In den Figuren 5 und 6 sind zwei weitere Bewegungsphasen des Kopfstücks 30 beim Entfernen eines Ringläufers 7 vom Spinnring 6 dargestellt. Man erkennt den mittels der Klemmbacke 48 festgehaltenen Ringläufer 7, der gemäss Fig. 5 zunächst durch eine Schwenkbewegung des Kopfstücks 30 (gegenüber Fig. 2a veränderte Stellung) ausgeklinkt wird und anschliessend gemäss Fig. 6 radial vom Spinnring 6 weg bewegt wird, um das Hochschwenken des Kopfstückes 30 in die Ausserbetriebsstellung nachfolgend zu ermöglichen. In dieser Stellung wird die Klemmbacke 48 über den Druckluftanschluss A erneut betätigt, um den festgeklemmten Ringläufer freizugeben. Ferner wird nochmals über den Druckluftanschluss C durch einen im Innern des Kopfstückes 30 verlaufenden Kanal 45a, (Fig. 2b), an welchem auch die Leitung zur Düse 45 angeschlossen ist, was nicht dargestellt ist, Druckluft durch eine am Kopfstück unten über dem Dorn 46 vorhandene Ausblasöffnung 45 b in Richtung des Pfeils C₂ (Fig. 2, 2b, 4) gegen den freigegebenen Ringläufer geblasen, so dass diese quer über das daneben befindliche Gerät 9 zum Anbringen eines neuen Ringläufers in den Sammelbehälter 13 transportiert wird.

In Fig. 14 ist das Prinzip der Nockensteuerung für die drei am Kopfstück 30 angeordneten Druckluftanschlüsse A, B und C schematisch dargestellt. Aus der durch Pfeile angedeuteten Umlaufrichtung der Nocken erkennt man, dass zuerst der Doppelnocken 17 das nur mit einer Rolle dargestellte Ventil 14 betätigt, damit der Luftstrahl C einen Ringläufer aus dem Aufsetzbereich des Kopfs 30 des Aushebegeräts wegbefördert. Anschliessend betätigt der Doppelnocken 19 das Ventil 16, um die Klemmbacke 48 freizugeben, woraufhin dann der einfache Nocken 18 den tangentialen Luftstrom B an der Innenseite des Spinnrings auslöst. Am Ende des Arbeitszyklus wird dann wieder der Doppelnocken 17 für den aus der Ausblasöffnung 45b austretenden Luftstrom C₂ zum Wegblasen des Ringläufers in den Sammelbehälter 13 und der Doppelnocken 19 für die Freigabe der Klemmbacke 48 betätigt, um den Ringläufer wegblasen zu können.

Die in Fig. 1 in Draufsicht dargestellte Vorrichtung weist neben dem in einer ersten vertikalen Ebene bewegbaren Aushebegerät 8 das in einer dazu parallelen Ebene bewegbare Gerät 9 zum Anbringen eines neuen Ringläufers auf. Dieses in Fig. 7 bis Fig. 11 näher dargestellte Gerät wird aus der in Fig. 7 dargestellte Ausserbetriebsstellung nach dem gleichen Prinzip wie das Aushebegerät mittels Nockensteuerung in die Betriebsstellung und zurück bewegt.

Eine Führungsplatte 60 ist in bezug auf das aus den Lagerkörpern 2, 3 bestehende Gehäuse 1 zur Ringbank 4 der Spinnmaschine schräg abwärts geneigt an einem aus dem Hebel 61 bestehenden ersten Lenker und einem aus den beiden Hebeln 62, 63 bestehenden zweiten Lenkersystem gelenkig befestigt. Der Lenker 61 ist mittels der durchgehenden Achse 36 am Lagerkörper 2, 3 schwenkbar gelagert und eine am Lenker 61 angeordnete Rolle 65 liegt gegen einen Exzenternocken 66 an, welcher auf der gemeinsamen Steuerwelle 10 angeordnet ist und bei seinem Umlauf bewirkt, dass die Führungsplatte 60 und somit das Gerät 9 zum Anbringen eines neuen Ringläufers vor- und zurückbewegt wird. Zum Einhängen eines neuen Ringläufers auf einen Spinnring ist eine kurze Auf- und Abbewegung notwendig und diese erfolgt durch das aus den Hebeln 62, 63 bestehende Lenkersystem, in welchem der Hebel 63 mittels einer Schwenkachse 67 am Lagerkörper 3 gelagert ist und am Ende eine Rolle 68 trägt, die gegen einen weiteren auf der gemeinsamen Steuerwelle 10 angeordneten Exzenternocken 69 angedrückt ist. Der annähernd waagrechte Hebel 63 bewirkt daher bei einem Exzenternocken-Umlauf eine Hubbewegung des Hebels 62 und erteilt damit der Führungsplatte 60 eine Auf- und Abbewegung.

An der Führungsplatte 60 ist ein langgestreckter Führungskörper 70 längsbeweglich gehalten und eine Relativbewegung zwischen Führungsplatte und Führungskörper ist gegen die Wirkung einer zwischen diesen beiden sich abstützenden Druckfeder 71 möglich. Mit dem Führungskörper 70 ist über eine vordere Lasche 72 und eine hintere Lasche 73 eine parallel zum Führungskörper 70 sich erstreckende Magazinstange 74 fest verbunden, auf welcher eine Vielzahl von Ringläufern 7 aufgereiht sind. Die Ringläufer werden mit der Schnur 21, die auf der in Fig. 1 dargestellten Spule 20 aufgewickelt ist und die eine Vielzahl von aufgereihten Ringläufern 7 trägt, der Magazinstange 74 zugeführt. Die auch als Strap bezeichnete und Ringläufer enthaltende Schnur 21 ist über eine am Ende des Führungskörpers 70 drehbar gelagerte Umlenkrolle 75 geführt und läuft entlang dem unterseitig genuteten Endabschnitt 76 der Magazinstange 74, wobei sich die Ringläufer von der in der Nut laufenden Schnur trennen, die dann über eine Umlenkführung 77 zu einer Strap-Transportwelle 78 läuft, welche durch einen aussen am Gehäuse angeflanschten Motor 79 angetrieben ist (Fig. 1). Die mit einer Gegendruckrolle 80 zusammenwirkende Strap-Antriebswelle 78 wird durch den Motor 79 immer dann angetrieben, wenn ein oberhalb der Magazinstange 74 angeordneter Läufer-Füllstandsinitiator 81 ein Signal gibt, dass der Soll-Füllstand auf der Magazinstange unterschritten ist.

Aus Fig. 9 ist am besten erkennbar, dass die Magazinstange 74 am vorderen Ende einen winklig abgebogenen Einsatzhaken 82 aufweist. Auf diesem Einsatzhaken 82 muss der am Spinnring 6 anzubringende Ringläufer 7 zunächst festgeklemmt und dann freigegeben werden. Dies geht aus den Figuren 8 und 10 hervor. Am vorderen Ende der Führungsplatte 60 ist mittels eines Gelenkzapfens 83 ein Trenn- und Festklemmelement 84 schwenkbar angelenkt. Dieses besteht aus einem zweiarmigen Hebel, von welchem der eine Hebelarm 85 am vorderen Ende eine Trenn- und Festklemmplatte 86 trägt, die den vordersten Ringläufer 7 von dem hinter diesem auf der Magazinstange befindlichen Ringläufer-Vorrat abtrennt und bis zum Erreichen der Stellung des Geräts gemäss Fig. 8 am vorderen Ende der Magazinstange 74 festklemmt, so dass der Ringläufer in der Stellung gemäss Fig. 8 über den oberen Rand des Spinnrings 6 eingehängt werden kann und dabei noch festgehalten ist. Den übrigen Ringläufer-Vorrat hält eine von unten gegen die Magazinstange 74 angedrückte Blattfeder 105 zurück. Bei der anschliessenden Rückwärtsbewegung sind die Führungsplatte 60 und der Führungskörper 70 zusammen mit der Magazinstange 74 gegen die Wirkung der zwischen diesen angeordneten Druckfeder 71 relativ zueinander bewegbar. Am Hebelarm 85 des Festklemmelements 84 ist ein als Stift nach unten sich erstreckender Anschlag 88 fest angeordnet. In einem mit dem Führungskörper 70 fest verbundenen Lagerkörper 89 ist ein weiterer Anschlag in Form einer einstellbaren Anschlagschraube 90 angeordnet. Der Schraubenkopf der Anschlagschraube 90 ist gegen einen als Distanzgeber für die Ringläuferbreite wirkenden Ringläufer 7 angeschraubt, d.h. dieser ist zwischen dem Schraubenkopf und dem Lagerkörper 89 eingeklemmt. Aus Fig. 10 ist erkennbar, dass bei festgehaltener Magazinstange 74 und relativ dazu nach hinten bewegter Führungsplatte 60 der Anschlag 88 gegen die Anschlagsschraube 90 anfährt, so dass das Trenn- und Festklemmelement 84 verschwenkt wird, wodurch der auf dem Einsatzhaken 82 sitzende Ringläufer freigegeben wird. Der zweite Hebelarm 91 des Trennelements 84 ist gegen die Wirkung einer Blattfeder 92 verschwenkt, so dass der Hebelarm 91 zwangsläufig wieder unter der Wirkung der Blattfeder 92 in die Ausgangsstellung zurückkehrt, wenn die Anschläge 88 und 90 sich wieder voneinander entfernen, wobei unter der Wirkung dieser Feder 92 die Klemmwirkung zum Festhalten eines Ringläufers gemäss den Figuren 7 und 8 zustande kommt.

Der Stellung der Magazinstange 74 beim Beginn des Einhängens des Ringläufers gemäss Fig. 8 entspricht die Stellung gemäss Fig. 9 in Draufsicht von oben, aber ohne das Festklemmelement 84, um einen weiteren Anschlag 95 darstellen zu können, der mit dem Einsetzhaken 82 am Ende der Magazinstange 74 zusammenwirkt, um das Herunterfallen des Ringläufers von diesem Hakenende zu verhindern. Dieser als zweiarmiger Hebel ausgebildete Anschlag 95 ist mittels einer Schwenkachse 96 ebenfalls am Lagerkörper 89 schwenkbar gelagert. Der hintere Hebelarm 97 des zweiarmigen Hebels trägt einen Oeffnungsnocken 98, der bei der Rückwärtsbewegung des Führungskörpers 70 zusammen mit der Magazinstange gegen einen Oeffnungsstift 99 anfährt, welcher an einem Teil des Gehäuses 1 senkrecht nach oben stehend befestigt ist, so dass der zweiarmige Anschlaghebel 95 gegen die Wirkung einer Feder 100 verschwenkt wird und das vordere Hebelarmende von dem Einsetzhaken 82 freikommt, und der Ringläufer freigegeben wird, wie aus Fig. 11 hervorgeht, damit der eingeklinkte Ringläufer bei einer weiteren Rückwärtsbewegung des Einsetzhakens 82 nicht überdehnt wird. Mit dem Einklinken des Ringläufers und der Rückkehr des Geräts 9 in die Ausserbetriebsstellung ist der Arbeitszyklus beendet. Jede Umdrehung der Welle 10 entsprechend einem Arbeitszyklus wird durch einen in Fig. 1 und Fig. 13 schematisch dargestellten Umdrehungsinitiator 102 ermittelt, der anschliessend an die Ventile angeordnet ist und der mit einem auf der Welle 10 angeordneten und bei jeder Wellenumdrehung einmal am Initiator vorbeilaufenden Stift 103 zusammenwirkt. Die Welle 10 dient somit zum Antrieb sowie zur Steuerung aller Bewegungsabläufe der beiden in parallelen Ebenen arbeitenden Geräte 8 und 9 und zur Steuerung der am Aushebegerät 8 in Funktion tretenden Düsen.

## Patentansprüche

1. Vorrichtung zum Auswechseln von Ringläufern auf Spinn- oder Zwirnringen, mit einem Gehäuse (1) und einem im Gehäuse (1) gelagerten und antreibbaren Gerät (8) zum Ausheben jeweils eines Ringläufers (7) und einem im Gehäuse (1) gelagerten und antreibbaren Gerät (9) zum Anbringen eines neuen Ringläufers (7) mit einem eine Vielzahl von Ringläufern aufgereiht enthaltenden Ringläufer-Magazin (74) und einem mit dem Magazinende zusammenwirkenden Anschlagmittel (95), dadurch gekennzeichnet, dass das Aushebegerät (8) einen flachen Dorn (46), der in einer Aufhebestellung auf den Spinn- oder Zwirnring aufsetzbar ist, einen Bewegungsimpuls zu erteilende Mittel (45, 54) zum Positionieren des Ringläufers in die Aushebestellung sowie ein mit diesem zusammenwirkendes, betätigbares Klemmorgan (48) zum Festhalten des Ringläufers aufweist und mittels Bewegungsglieder (31, 32; 33-35) in einer ersten Ebene relativ zum Gehäuse (1) zwischen einer Betriebsstellung und einer Ruhestellung bewegbar ist, und das Gerät (9) zum Anbringen eines neuen Ringläufers (7) Mittel (84, 86) für den Vorschub eines vom Magazin einzeln abgetrennten Ringläufers (7) und zum Festhalten desselben am Magazinende aufweist und mittels mit dem Gerät (9) verbundenen Bewegungsglieder (61; 62, 63) in einer zur ersten parallelen zweiten Ebene relativ zum Gehäuse (1) zwischen einer Betriebsstellung und einer Ruhestellung bewegbar ist.

2. Vorrichtung nach Anspruch 1, dadurch gekennzeichnet, dass das Aushebegerät (8) ein an zwei die Bewegungsglieder bildenden mehrgliedrigen Lenkersystemen (31, 32; 33-35) beweglich gehaltenes Kopfstück (30) mit einem an dessen unteren Rand angeordenten seitlich abstehenden Dorn (46) zur Aufnahme eines zu ersetzenden Ringläufers (7) und mit einer seitlich am Kopfstück (30) schwenkbar gelagerten zweiarmigen Klemmbacke (48) aufweist, deren einer Arm (49) unter der Wirkung einer Feder (51) gegen den Dorn bzw. einen auf diesem vorhandenen Ringläufer (7) angedrückt ist und deren anderer Arm (50) zwecks Freigabe der Klemmbacke mittels eines durch ein Druckmedium beaufschlagbaren Vorschuborgans (52) betätigbar ist.

3. Vorrichtung nach Anspruch 2, dadurch gekennzeichnet, dass das Aushebegerät (8) am Kopfstück (30) zwei seitlich annähernd auf der Höhe des Dorn (46) mündende Blasdüsen (45, 54) und innerhalb des Kopfstücks eine über dem Dorn (46) mündende Ausblasöffnung (45a) für ein Druckmedium aufweist, von denen die erste Düse (45) in der Betriebsstellung des Aushebegeräts (8) oberhalb des Spinn- oder Zwirnrings (6) und schräg gegen das Kopfstück zurück einen Druckmediumsstrahl (C₁) abzugeben bestimmt ist und die zweite Düse (54) innenseitig des Spinn- oder Zwirnrings (6) in tangentialer Richtung vom Kopfstück (30) weg und entlang des Innenumfangs des Spinn- oder Zwirnrings einen zweiten Druckmediumsstrahl (B) zeitlich versetzt zum ersten Druckmediumstrahl abzugeben bestimmt ist, um den auszuwechselnden Ringläufer (7) in der Aushebeposition auf dem Dorn (46) zu positionieren und dass die Ausblasöffnung (45a) zum Wegblasen des Ringläufers vom Dorn (46) in der Ruhestellung bestimmt ist.

4. Vorrichtung nach Anspruch 2 und 3, dadurch gekennzeichnet, dass das Kopfstück (30) Durchgangskanäle zum Anschluss der Düsen (45, 54) und der Ausblasöffnung (45a) aufweist und an der den Düsen gegenüberliegenden Aussenseite zwei Druckmedium-Anschlüsse (B, C) für die Durchlasskanäle zu den Düsen und der Ausblasöffnung und einen weiteren Druckmediumanschluss (A) für eine im Kopfstück (30) integrierte Kolben-Zylinder-Einheit (52) aufweist, welche das Vorschuborgan für die Betätigung der Klemmbacke (48) bildet und dass die Druckmedium-Anschlüsse (A, B, C) über Leitungen mit jeweils zugeordneten, mittels Nocken (17, 18, 19) gesteuerten Ventilen (14, 15, 16) verbunden sind.

5. Vorrichtung nach Anspruch 3 und 4, dadurch gekennzeichnet, dass das Ventil (14) für die gegen das rückwärtige Dornende (46) gerichtete Düse (45) durch einen drehbaren Doppelnocken (17) für eine während einer Nockenumdrehung zeitlich versetzte zweimalige Ventilbetätigung betätigbar ist, dass die erste Ventilbetätigung zum Wegblasen eines eventuell unter dem Kopfstück (30) und Dorn (46) auf dem Spinnring sich befindenden Ringläufers (7) dient, und dass die zweite Ventilbetätigung am Ende des Arbeitszyklus zum Wegblasen des Ringläufers mittels des aus der Ausblasöffnung (45a) austretenden Druckmediums vom Dorn (46) herunter in einen im Abstand seitlich des Aushebegeräts (8) am Gehäuse (1) angeordneten Sammelbehälter (13) dient.

6. Vorrichtung nach Anspruch 4 und 5, dadurch gekennzeichnet, dass das Ventil (16) für die zum Betätigen der Klemmbacke (48) dienende Kolben-Zylinder-Einheit (52) durch einen drehbaren Doppelnocken (19) für eine während einer Nockenumdrehung zeitlich versetzt zweimalige Ventilbetätigung betätigbar ist, dass die erste Ventilbetätigung zur Aufhebung der Klemmwirkung der Klemmbacke (48) während der Positionierung des Ringläufers (7) auf dem Dorn (46) und die zweite Ventilbetätigung zur Aufhebung der Klemmwirkung der Klemmbacke (48) während des Wegblasens des Ringläufers vom Dorn (46) in den Sammelbehälter (13) dient.

7. Vorrichtung nach Anspruch 2, dadurch gekennzeichnet, dass das an zwei mehrgliedrigen Lenkersystemen (31, 32; 33-35) beweglich gehaltene Kopfstück (30) mittels zweier auf der gleichen im Gehäuse (2, 3) gelagerten Welle (10) angeordneter drehbarer Nocken (39, 42), von denen jeder mit einem Lenker (32, 35) eines mehrgliedrigen Lenkersystems zusammenwirkt, in einer senkrechten Ebene zunächst zwecks Ausklinken des Ringläufers auf dem Spinnring verschwenkbar und dann annähernd waagrecht vom Spinnring (6) in radialer Richtung nach aussen und schliesslich längs eines Bogens aufwärts in die Ruhestellung bewegbar ist.

8. Vorrichtung nach Anspruch 1, dadurch gekennzeichnet, dass das Gerät (9) zum Anbringen eines neuen Ringläufers (7) eine Magazinstange (74) für auf dieser aufgereihte Ringläufer mit einem am vorderen Stangenende winklig abgebogenen Einsetzhaken (82) für die Ringläufer-Uebergabe sowie einen mit der Magazinstange (74) fest verbundenen, zu dieser sich parallel erstreckenden Führungskörper (70) aufweist, der in einer Führungsplatte (60) längsverschieblich gehalten ist, welche mittels eines ersten Lenkers (61) für die Bewegungen in die Betriebsstellung und Ruhestellung und eines zweiten mehrgliedrigen Lenkers (62, 63) für eine beschränkte Auf- und Abwärtsbewegung bei gleichzeitiger Lenkerbewegung in einer senkrechten Ebene relativ zum die Lenkerlagerungen (36, 67) aufweisenden Gehäuse (1, 3) bewegbar ist und dass der erste Lenker und der mehrgliedrige zweite Lenker mittels je eines auf der gleichen im Gehäuse (2, 3) gelagerten Welle (10) angeordneten Nockens (66, 69) bewegbar ist.

9. Vorrichtung nach Anspruch 8, dadurch gekennzeichnet, dass an der Führungsplatte (60) ein zwischen zwei Stellungen zwangsläufig verschwenkbares Trenn- und Festklemmelement (84) zum Verschieben des jeweils vordersten Ringläufers (7) vom auf der Magazinstange (74) vorhandenen und durch eine Anschlagfeder (110) festgehaltenen Vorrat zum Magazin-Einsetzhaken (82) hin und zum Festklemmen des Ringläufers auf dem Einsetzhaken vor der Uebergabe angeordnet ist, dass die Führungsplatte (60) bei durch den beim Anbringen einzuhängenden Ringläufer festgehaltenen Magazinstange und Führungskörper relativ zu diesen gegen die Wirkung einer zwischen Führungskörper (70) und Führungsplatte (60) abgestützten Druckfeder (71) mittels der Lenker bewegbar ist und das bei dieser Relativbewegung in Richtung Ruhestellung in Eingriff kommende Anschlagmittel (90, 88) am Führungskörper (70) und an dem an der Führungsplatte (60) schwenkbaren Trenn- und Festklemmelement (84) angeordnet sind, welch letzteres beim Anfahren seines Anschlags (88) zwangsläufig aus der Festklemmstellung wegschwenkbar ist.

10. Vorrichtung nach Anspruch 9, dadurch gekennzeichnet, dass das Trenn- und Festklemmelement einen an der Führungsplatte (60) oberhalb der Magazinstange (74) schwenkbar gelagerten zweiarmigen Hebel (84) und eine am einen Hebelarmende (85) schräg gegen die Magazinstange (74) gerichtet fest angeordnete Trenn- und Festklemmplatte (86) aufweist, die unter der Wirkung einer gegen den anderen Hebelarm (91) anliegenden Feder (92) gegen einen der auf der Magazinstange (74) aufgereihten Ringläufer (7) andrückbar ist, und dass an dem einen Hebelarm (85) ein von diesem abstehender und in der Hebelschwenkebene sich erstreckender erster Anschlag (88) angeordnet ist und an dem Führungskörper (70) ein einstellbarer zweiter Anschlag (90) angeordnet ist, gegen den der erste Anschlag (88) bei der Relativbewegung der Führungsplatte (60) anfährt, um die Trenn- und Festklemmplatte von der Magazinstange (74) wegzuschwenken.

11. Vorrichtung nach Anspruch 10, dadurch gekennzeichnet, dass der am Führungskörper (70) angeordnete verstellbare Anschlag an einem mit dem Führungskörper fest verbundenen Lagerkörper (89) angeordnet ist und von einer in dem Lagerkörper verstellbar gehaltenen Anschlagschraube (90) gebildet ist, deren Schraubenkopf gegen einen als Distanzgeber für die Breite eines Ringläufers (7) verwendeten Ringläufer angestellt ist, und dass an dem Lagerkörper (89) ferner ein mit dem Einsetzhaken (82) am Magazinstangenende zusmmenwirkender weiterer hebelförmiger Anschlag (95) zum Verhindern des Herabfallens des Ringläufers (7) vom Einsatzhakenende (82) in einer zur Bewegungsebene des Führungsschlittens (60) senkrechten Ebene schwenkbar gelagert (96) ist, der nach dem Einsetzen des Ringläufers (7) während der Anfangsphase der Rückbewegung des Geräts (9) zum Anbringen eines neuen Ringläufers in die Ruhestellung mit einem am hebelförmigen Anschlag (95) ausgebildeten Oeffnungsnocken (90) gegen einen am Gehäuse radial zum Spinnring verstellbar angeordneten Oeffnungsstift (99) anfährt und durch Wegschwenken des Anschlags (95) vom Einsetzhakenende (82) den Ringläufer nach dem Einklinken freigibt.

12. Vorrichtung nach Anspruch 8, dadurch gekennzeichnet, dass das Gerät (9) zum Anbringen eines neuen Ringläufers eine unterhalb des hinteren Endes der Magazinstange (74) am Führungskörperende drehbar gelagerte Umlenkrolle (75) für eine eine Vielzahl von Ringläufern aufgereiht enthaltene Schnur (21) aufweist, die zum Trennen von den Ringläufern in einen unterseitig genuteten Endabschnitt (76) der Magazinstange (74) hineingeführt und dann umgelenkt ist und mittels eines am Gehäuse angeordneten Klemmrollenantriebs (78, 80) auf eine am Gehäuse (1) gelagerte Spule (22) aufwickelbar ist und die von einer am Gehäuse gelagerten weiteren Spule (20) abwickelbar ist, auf welcher die Schnur mit darauf angeordneten Ringläufern aufgewickelt ist und dass der Klemmrollenantrieb (78, 80) für die Schnur in Zeitintervallen mittels eines oberhalb der Magazinstange (74) angeordneten Sensors (81) für eine induktive Füllstandsprüfung einschaltbar ist.

13. Vorrichtung nach Anspruch 7 und 8, dadurch gekennzeichnet, dass eine im Gehäuse (1) drehbar gelagerte und mittels eines Motors (24) antreibbare Welle (10) zwei Exzenternocken (39, 42) für die Schwenkbewegungen der Lenker (31, 32; 33, 34, 35) des Aushebegeräts (8) sowie zwei Exzenternocken (66, 69) für die Schwenkbewegungen der Lenker (61, 62, 63) des Geräts (9) zum Anbringen eines neuen Ringläufers und ferner drei Exzenternocken (17, 18, 19) für die Betätigung der Ventile (14, 15, 16) der Blasdüsen (45, 54) und der Klemmbacke (48) des Aushebegeräts (8) aufweist und dass die gemeinsame Welle (10) für einen Arbeitszyklus eine Umdrehung ausführt.

14. Vorrichtung nach den Ansprüchen 4, 7 und 8, dadurch gekennzeichnet, dass die im Gehäuse (2, 3) drehbar gelagerte und antreibbare Welle (10) die zwei mit den Lenkersystemen (31, 32; 33-35) des Aushebegerätes (8) zusammenwirkenden Nocken (39, 42) für die Steuerung des in einer ersten Ebene bewegbaren Aushebegerätes beim Ausklinken eines Ringläufers und ferner die zwei mit dem Lenker (61) und dem Lenkersystem (62, 63) des Geräts (9) zum Anbringen eines neuen Ringläufers zusammenwirkenden Nocken (66, 69) für die Steuerung des in einer zur ersten parallelen zweiten Ebene bewegbaren Geräts (9) beim Einklinken eines neuen Ringläufers trägt, und dass die gleiche Welle (10) ferner drei Nocken (17, 18, 19) für die Betätigung der Ventile (14, 15, 16) für alle Druckmedium-Anschlüsse (A,B,C) des Kopfstücks (30) des Aushebegerätes (8) trägt und dass eine Umdrehung der Welle (10) einem vollständigen Arbeitszyklus entspricht.

15. Gerät zum Entfernen eines Ringläufers von einem Ring einer Spinn- oder Zwirnmaschine mit einem Ringläufer-Sammler (13) gekennzeichnet durch einen in der Ringläuferbahn auf den Ring aufsetzbaren Aufnehmer (46), am Umfang des Ringes wirkende Impulsmittel (45, 54), um einen auf dem Ring (6) befindlichen Ringläufer (7) dem Aufnehmer (46) zuzuführen, Lenkmittel (37, 39), um den auf dem Aufnehmer gehaltenen Ringläufer (7) auf einer vorbestimmten Aushebebahn vom Ring wegzuführen, Antriebsmittel (31, 32) für das Bewegen des Aufnehmers (46), und weitere Mittel (45, 45b), um den ausgehobenen Ringläufer vom Aufnehmer (46) zu entfernen und dem Ringläufer-Sammler (13) zuzuführen.

16. Vorrichtung zum Auswechseln der Ringläufer an den Ringen einer Ringspinn- oder Ringzwirnmaschine, mit einem Gerät (9) zum Einsetzen jeweils eines neuen Ringläufers (7), einem Gerät (8) zum Entfernen noch auf den Ringen (6) vorhandenen Ringläufer (7) und einem Ringläufer-Sammler (13), gekennzeichnet durch einen in der Ringläuferbahn auf den Ring aufsetzbaren Aufnehmer (46), am Umfang des Ringes wirkende Impulsmittel (45, 54), um einen auf dem Ring (6) befindlichen Ringläufer (7) dem Aufnehmer (46) zuzuführen, Lenkmittel (37, 39), um den auf dem Aufnehmer gehaltenen Ringläufer (7) auf einer vorbestimmten Aushebebahn vom Ring wegzuführen, Antriebsmittel (31, 32) für das Bewegen des Aufnehmers (46), und weitere Mittel (45, 45b), um den ausgehobenen Ringläufer vom Aufnehmer (46) zu entfernen und dem Ringläufer-Sammler (13) zuzuführen, wobei beide Geräte (8, 9) als Einheit in unabhängig voneinander in zwei parallelen Ebenen zu und von jedem Ring (6) wegbewegbar sind.

17. Vorrichtung nach Anspruch 16, dadurch gekennzeichnet, dass beide Geräte zur Einwirkung auf einen gemeinsamen Ring nebeneinander angeordnet sind.

18. Vorrichtung nach Anspruch 16, dadurch gekennzeichnet, dass beide Geräte synchron zur Ringbank höhenbeweglich sind.

19. Vorrichtung nach Anspruch 16, dadurch gekennzeichnet, dass beide Geräte an einem längsfahrbahren Wagen angebracht sind.

20. Vorrichtung nach Anspruch 17, dadurch gekennzeichnet, dass beide Geräte zusammen mit einem Anspinnwagen beweglich sind.

## Claims

1. A device for changing ring travellers on spinning or twisting rings, with a housing (1) and, mounted in and adapted to be driven in the housing (1), a device (8) for lifting out in each case one ring traveller (7) and one device (9) mounted in and adapted to be driven in the housing (1) for applying a new ring traveller (7) with a ring traveller magazine (74) containing an arranged plurality of ring travellers and with an abutment means (95) co-operating with the magazine end, characterised in that the lifting out device (8) comprises a flat mandrel (46) which in a lifted position can be placed on the spinning or twisting ring, means (45, 54) for imparting a movement pulse for positioning the ring traveller into the lift-out position and, co-operating with this latter, a clamping means (48) which can be actuated for gripping the ring traveller and which by means of movement members (31, 32; 33 to 35) can be moved in a first plane in relation to the housing (1) between an operating position and an inoperative position, the device (9) for fitting a new ring traveller (7) comprising means (84, 86) for feeding a ring traveller (7) individually separated from the magazine and for fixing the same on the magazine end and by means of movement members (61; 62, 63) connected to the device (9) in a second plane parallel with the first and adapted for movement in relation to the housing (1) and between an operating position and an inoperative position.

2. A device according to claim 1, characterised in that the lifting-out device (8) comprises a head piece (30) movably supported on two multi-member link systems (31, 32; 33 to 35) which constitute the movement members and which has disposed to project laterally from its bottom edge a mandrel (46) to accommodate a ring traveller (7) which has to be replaced and with, pivotally mounted on the side of the head piece (30) a two-armed clamping jaw (48) of which one arm (49), under the action of a spring (51), is pressed against the mandrel or a ring traveller (7) present thereon while for the purpose of releasing the clamping jaw, its other arm (50) can be actuated by means of a feed member (52) which is subject to the action of a pressurised medium.

3. A device according to claim 2, characterised in that the lifting-out device (8) has on the head piece (30) two blower jets (45, 54) discharging laterally and approximately at the height of the mandrel (46) and, inside the head piece and discharging above the mandrel (46), an outlet orifice (45a) for a pressurised medium, of which the first jet (45), in the operating position of the lifting-out device (8), is intended to deliver a jet of pressurised medium (C₁) obliquely back towards the head piece and above the spinning or twisting ring (6) while the second jet (54) on the inside of the spinning or twisting ring (6) is intended to deliver in a tangential direction away from the head piece (30) and along the inner periphery of the spinning or twisting ring a second jet (B) of pressurised medium which is laterally offset in relation to the first jet of pressurised medium in order to position on the mandrel (46) and in the lift-out position the ring traveller (7) which has to be changed and in that the blow-out orifice (45a) is intended to blow the ring traveller away from the mandrel (46) in the inoperative position.

4. A device according to claim 2 and 3, characterised in that the head piece (30) comprises passages for connection of the jets (45, 54) and of the blow-out orifice (45a) and has on the outside which is opposite the jets two connections (B, C) for pressurised medium for the passages which pass through to the jets and the blow-out orifice and a further pressurised medium connection (A) for a piston-cylinder unit (52) which is integrated in the head piece (30) and which forms the feed member for actuation of the clamping jaw (48) and in that the pressurised medium connections (A, B, C) are connected by pipes to respectively associated valves (14, 15, 16) which are controlled by means of cams (17, 18, 19).

5. A device according to claim 3 and 4, characterised in that the valve (14) for the jet (45) which is directed against the rear end (46) of the mandrel can be actuated by a rotatable double cam (17) for actuating the valve twice at times which are offset during one rotation of the cam and in that the first valve actuation serves to blow off a ring traveller (7) which happens to be located on the spinning ring under the head piece (30) and mandrel (46) while the second valve actuation at the end of the working cvcle serves to blow the ring traveller off the mandrel (46) by means of the pressurised medium emerging from the blow-out orifice (45a) and blowing it down into a collecting container (13) disposed on the housing (1) at a distance from and at the side of the lifting-out device (8).

6. A device according to claim 4 and 5, characterised in that the valve (16) for the piston-cylinder unit (52) which serves to actuate the clamping jaw (48) can be actuated by a rotatable double cam (19) for actuating the valve twice at times which are offset during one rotation of the cam and in that the first valve actuation serves to remove the clamping effect of the clamping jaw (48) during positioning of the ring traveller (7) on the mandrel (46) while the second valve actuation serves to remove the clamping effect of the clamping jaw (48) during blowing of the ring traveller off the mandrel (46) and into the collecting container (13).

7. A device according to claim 2, characterised in that the head piece (30) movably supported on two multi-member link systems (31, 32; 33 to 35) can, by means of two rotatable cams (39, 42) disposed on the same shaft (10) mounted in the housing (2, 3) and each of which co-operates with a link (32, 35) of a multi-member link system, Divot on the spinning ring (6) in a perpendicular plane initially for the purpose of disengaging the ring traveller and then can be moved in a radial direction outwardly and finally along an arc upwardly into the inoperative position.

8. A device according to claim 1, characterised in that the device (9) comprises for mounting of a new ring traveller (7) a magazine rod (74) for ring travellers arranged thereon and with, bent over at an angle at the front end of the rod, an insertion hook (82) for the transfer of ring travellers and with, rigidly connected to the magazine rod (74) and extending parallel therewith, a guide member (70) which is supported for longitudinal displacement in a guide plate (60) which is adapted to be moved by a first link (61) for movement into the working position and inoperative position and by means of a second multi-member link (62, 63) for limited upwards and downwards movement accompanied by simultaneous link movement in a perpendicular plane in relation to the housing (1, 3) which comprises the link mountings (36, 37) and in that the first link and the multi-member second link can be moved in each case by means of a cam (66, 69) disposed on the same shaft (10) mounted in the housing (2, 3).

9. A device according to claim 8, characterised in that there is on the guide plate (60) and adapted to pivot positively between two positions a separating and clamping element (84) for displacement of whichever is the leading ring traveller (7) from a stock supported on the magazine rod (74) and held by an abutment spring (110) in the direction of the magazine insertion hook (82) and for fixing of the ring traveller on the insertion hook prior to transfer and in that the guide plate (60), when the magazine rod is held fast by the ring traveller which is to be attached upon application and when the guide member is adapted to be moved by means of the link relatively thereto against the action of a thrust spring (71) biased between guide member (70) and guide plate (60) and the abutment means (90, 88) on the guide member (70) which comes into engagement upon this relative movement in the direction of the inoperative position and on the separating and clamping element (84) which is pivotable on the guide plate (60), which latter can be pivoted positively away from the clamping position when it approaches its abutment (88).

10. A device according to claim 9, characterised in that the separating and clamping element comprises, mounted pivotally on the guide plate (60) above the magazine rod (74), a two-armed lever (84) and a separating and clamping plate (86) rigidly disposed on one end (85) of the lever arm and directed obliquely towards the magazine rod (74) and which, under the action of a spring (92) bearing against the other lever arm (91), can be pressed against a ring traveller (7) arranged on the magazine rod (74) and in that there is on one lever arm (85) a first abutment (88) projecting from the lever arm (85) and extending in the pivoting plane of the lever while there is on the guide member (70) an adjustable second abutment (90) against which the first abutment (88) abuts during the relative movement of the guide plate (60) in order to pivot the separating and clamping plate away from the magazine rod (74).

11. A device according to claim 10, characterised in that the adjustable abutment disposed on the guide member (70) is disposed on a bearing member (89) connected rigidly to the guide member and is constituted by an abutment screw (90) adjustably supported in the bearing member and of which the screw head is set against a ring traveller which is used as a means of establishing a distance for the width of a ring traveller (7) and in that there is furthermore mounted (96) to pivot in a plane at right-angles to the plane of movement of the guide carriage (60) and co-operating with the insertion hook (82) at the end of the magazine rod a further lever-like abutment (95) to prevent the ring traveller (7) falling off the end (82) of the insertion hook and which after insertion of the ring traveller (7) and during the initial phase of the return movement of the device (9) for attachment of a fresh ring traveller, can be moved into the inoperative position with an opening cam (90) constructed on the lever-like abutment (95) and is displaceable against an opening pin (99) disposed on the housing and adjustable radially in relation to the spinning ring and which, by a pivoting away of the abutment (95) from the insertion hook end (82), releases the ring traveller after engagement.

12. A device according to claim 8, characterised in that for fitment of a fresh ring traveller, the device (9) comprises under the rear end of the magazine rod (74) and rotatably mounted at the end of the guide member a direction reversing roller (75) for a cord (21) containing a row of a plurality of ring travellers and which, for separation of the ring travellers, is guided into an underlying end portion (76) of the magazine rod (74) where its direction is deflected and which can by means of a clamping roller drive (78, 80) disposed on the housing be wound onto a bobbin (22) mounted on the housing (1) and which can be unwound from a further bobbin (20) mounted on the housing and on which is wound the cord together with the ring travellers disposed thereon and in that the clamping roller drive (78, 80) for the cord can at intervals in time be switched on for inductive verification of fullness by means of a sensor (81) disposed above the magazine rod (74).

13. A device according to claim 7 and 8, characterised in that a shaft (10) which can be driven by a motor (24) and which is rotatably mounted in the housing (1) comprises two eccentric cams (39, 42) for the pivoting movements of the links (31, 32, 33, 34, 35) of the lifting-out device (8) and also two eccentric cams (66, 69) for the pivoting movements of the links (61, 62, 63) of the device (9) for attachment of a fresh ring traveller and furthermore three eccentric cams (17, 18, 19) for actuation of the valves (14, 15, 16) of the blower jets (45, 54) and the clamping jaw (48) of the lifting-out device (8) and in that the common shaft (10) performs one rotation for a working cycle.

14. A device according to claims 4, 7 and 8, characterised in that the shaft (10) which is drivable and rotatably mounted in the housing (2, 3) carries the two cams (39, 42) which co-operate with the link systems (31, 32; 33 to 35) of the lifting-out device (8) for controlling the lifting-out device which is adapted for movement in a first plane during disengagement of a ring traveller and furthermore the two cams (66, 69) which co-operate with the link (61) and the link system (62, 63) of the device (9) for fitment of a fresh ring traveller for controlling the device (9) which is adapted for movement in a first parallel and second plane during engagement of a fresh ring traveller and in that the same shaft (10) furthermore carries three cams (17, 18, 19) for actuation of the valves (14, 15, 16) for all pressurised medium connections (A, B, C) of the head piece (30) of the lifting-out device (8) and in that one rotation of the shaft (10) corresponds to a complete working cycle.

15. A device for removing a ring traveller from a ring of a spinning or twisting machine with a ring traveller collector (13) characterised by a receiver (46) which can be fitted on the ring in the ring traveller path, impulse means (45, 54) acting at the periphery of the ring in order to feed to the receiver (46) a ring traveller (7) disposed on the ring (6), guide means (37, 39) in order to convey ring travellers (7) supported on the receiver over a predetermined lift-out path away from the ring, drive means (31, 32) for moving the receiver (46) and further means (45, 45b) for removing the lift-out ring traveller from the receiver (46) and feeding it to the ring traveller collector (13).

16. A device for changing ring travellers on the rings of a ring spinning or ring twisting machine with a device (9) for insertion of in each case a fresh ring traveller (7), a device (8) for removing ring travellers (7) still present on the rings (6) and a ring traveller collector (13), characterised by a receiver (46) which can be adapted to be mounted on the ring in the ring traveller path, impulse means (45, 54) acting on the periphery of the ring in order to feed to the receiver (46) a ring traveller (7) which is disposed on the ring (6), guide means (37, 39) in order to carry away from the ring and over a predetermined lift-out path the ring traveller (7) which is still supported on the receiver, drive means (31, 32) for moving the receiver (46) and further means (45, 45b) for removing the lift-out ring traveller from the receiver (46) and feeding it to the ring traveller collector (13) whereby both devices (8, 9) can as a unit be moved to and from each ring (6) in two planes which are parallel with and independent of each other.

17. A device according to claim 16, characterised in that both devices are disposed beside each other to act on a common ring.

18. A device according to claim 16, characterised in that both devices are vertically movable in synchronism in relation to the bank of rings.

19. A device according to claim 16, characterised in that both devices are mounted on a longitudinally movable carriage.

20. A device according to claim 17, characterised in that both devices are movable together with a piecing carriage.

## Revendications

1. Dispositif pour échanger des curseurs de métiers à filer ou à retordre comprenant une enceinte (1), un appareil d'enlèvement (8) supporté dans l'enceinte (1) et motorisé pour enlever un curseur (7) respectif et un appareil de mise en place(9) supporté dans l'enceinte (1) et motorisé pour apporter un nouveau curseur (7), un magasin à curseurs (74) contenant une pluralité de curseurs alignés,et un moyen d'arrêt (95) coopérant avec l'extrémité de ce magasin, caractérisé en ce que l'appareil d'enlèvement (8) comporte un mandrin (46) plat, qui peut être disposé selon une position de soulèvement sur le métier à filer ou à retordre, des moyens (45, 54) pour appliquer une impulsion de mouvement pour le positionnement du curseur dans la position d'enlèvement ainsi qu'un organe de serrage (48) actionnable, coopérant avec celui-ci, pour le maintien du curseur et qui peut être déplacé par rapport à l'enceinte (1) au moyen d'organes de mouvement (31, 32; 33-35) dans un premier plan entre une position de marche et une position de repos, et en ce que l'appareil de mise en place (9), comporte pour apporter un nouveau curseur (7) des moyens (84, 86) pour l'avance d'un curseur (7) séparé individuellement du magasin et pour le maintien de celui-ci à l'extrémité de ce magasin, et lequel curseur (7) pourront être déplacé par rapport à l'enceinte (1), au moyen d'organes de mouvement (61; 62, 63) reliés à l'appareil (9), dans un second plan parallèle au premier, entre une position de marche et une position de repos.

2. Dispositif suivant la revendication 1, caractérisé en ce que l'appareil d'enlèvement (8) comporte une pièce de tête (30), mais tenue de façon mobile par deux systèmes de bielles (31, 32; 33-35) en plusieurs parties formant les organes de mouvement, comprenant le mandrin (46) saillant latéralement disposé à son bord inférieur pour recevoir un curseur (7) à échanger et une mâchoire de serrage (48) à deux bras, montée de façon oscillante latéralement sur la pièce de tête (30), dont un premier bras (49) est appliqué par l'action d'un ressort (51) contre le mandrin, respectivement contre un curseur (7) présent sur celui-ci, et dont l'autre bras (50) peut être actionné au moyen d'un organe d'avance (52) alimenté par un fluide sous pression, afin de libérer la mâchoire de serrage.

3. Dispositif suivant la revendication 2, caractérisé en ce que l'appareil d'enlèvement (8) comporte, sur la pièce de tête (30), deux buses de soufflage (45, 54) débouchant latéralement à peu près à la hauteur du mandrin (46) et, à l'intérieur de la pièce de tête, une ouverture de soufflage (45a) débouchant au-dessus du mandrin (46) pour un fluide sous pression, la première buse (45) etant dans la position de marche de l'appareil d'enlèvement (8), destinée à délivrer un jet de fluide sous pression (C₁) au-dessus du métier à filer ou à retordre (6) et disposée en arrière vers la pièce de tête, et la seconde buse (54), étant destinée à délivrer un second jet de fluide sous pression (B), décalé dans le temps par rapport au premier jet, du côté intérieur du métier à filer ou à retordre (6) en s'éloignant tangentiellement de la pièce de tête (30) et le long du pourtour intérieur du métier à filer ou à retordre, afin de positionner le curseur (7) à échanger dans la position d'enlèvement sur le mandrin (46) , et en ce que l'ouverture de soufflage (45a) est destinée à expulser le curseur par soufflage hors du mandrin (46) dans la position de repos.

4. Dispositif suivant les revendications 2 et 3, caractérisé en ce que la pièce de tête (30) présente des canaux de passage pour le raccordement des buses (45, 54) et de l'ouverture de soufflage (45a) et, dans la face extérieure opposée aux buses, deux raccords de fluide sous pression (B, C) pour les canaux de passage vers les buses et l'ouverture de soufflage et présente un raccord supplémentaire de fluide sous pression (A) pour une unité de piston-cylindre (52), intégrée dans la pièce de tête (30), qui forme l'organe d'avance pour actionner la mâchoire de serrage (48), et en ce que les raccords de fluide sous pression (A, B, C) sont reliés par des conduites à des soupapes (14, 15, 16) correspondantes, commandées par des cames (17, 18, 19).

5. Dispositif suivant les revendications 3 et 4, caractérisé en ce que la soupape (14) pour la buse (45) dirigée vers l'extrémité arrière du mandrin (46) peut être actionnée par une came double (17) rotative, pour une commande double, avec décalage dans le temps, de la soupape pendant une révolution de la came, en ce que la première commande de la soupape sert à expulser par soufflage un curseur (7) se trouvant éventuellement sous la pièce de tête (30) et le mandrin (46) sur le métier à filer, et en ce que la seconde commande de la soupape sert, à la fin du cycle de travail, à expulser par soufflage le curseur du mandrin (46) au moyen du fluide sous pression sortant de l'ouverture de soufflage (45a) vers le bas, dans un récipient collecteur (13) attaché à l'enceinte (1) à distance, latéralement vis-à-vis de l'appareil d'enlèvement (8).

6. Dispositif suivant les revendications 4 et 5, caractérisé en ce que la soupape (16) pour l'unité de piston-cylindre (52) servant à actionner la mâchoire de serrage (48) peut être actionnée par une came double (19) rotative, pour une commande double, décalée dans le temps, de la soupape pendant une révolution de la came, et en ce que la première commande de la soupape sert à supprimer l'effet de serrage de la mâchoire de serrage (48) pendant le positionnement du curseur (7) sur le mandrin (46), et la seconde commande de la soupape sert à supprimer l'effet de serrage de la mâchoire de serrage (48) pendant l'expulsion du curseur par soufflage hors du mandrin (46) dans le récipient collecteur (13).

7. Dispositif suivant la revendication 2, caractérisé en ce que la pièce de tête (30) maintenue de façon mobile sur les deux systèmes de bielles en plusieurs parties (31, 32; 33-35) peut, au moyen de deux cames rotatives (39, 42) disposées sur le même axe (10) supporté dans l'enceinte (2, 3), dont chacune coopère avec une bielle (32, 35) du système en plusieurs parties, être d'abord basculée dans un plan vertical pour décaler le curseur sur le métier à filer et être ensuite écartée à peu près horizontalement de ce métier à filer (6), en direction radiale vers l'extérieur, et enfin le long d'un arc vers le haut, dans la position de repos.

8. Dispositif suivant la revendication 1, caractérisé en ce que l'appareil de mise en place (9) pour apporter un nouveau curseur (7), comporte une tige de magasin (74) pour les curseurs alignés sur celle-ci, avec un crochet d'introduction (82) plié angulairement à l'extrémité antérieure de la tige pour le transfert des curseurs, ainsi qu'un corps de guidage (70) fermement assemblé à la tige de magasin (74) et s'étendant parallèlement à celle-ci, maintenu de façon longitudinalement coulissante dans une plaque de guidage (60) qui peut être déplacée au moyen d'une première bielle (61) pour les mouvements vers la position de marche et la position de repos, et d'une seconde bielle (62, 63) pour un mouvement limité vers le haut et vers le bas avec un mouvement simultané des bielles dans un plan vertical par rapport à l'enceinte (1, 3) présentant les paliers des bielles (36, 67), et en ce que la première bielle et la seconde bielle en plusieurs parties sont déplaçables chacune au moyen d'une came (66, 69) , disposée sur le même arbre (10) supporté dans l'enceinte (2, 3).

9. Dispositif suivant la revendication 8, caractérisé en ce que sur la plaque de guidage (60) est disposé un élément de séparation et de serrage (84) à basculement forcé entre deux positions, pour déplacer invariablement le curseur avant (7) depuis la réserve présente sur la tige de magasin (74) et maintenue par un ressort de butée (110) jusqu'au crochet d'introduction du magasin (82) et pour serrer le curseur sur ce crochet d'introduction avant son transfert, en ce que, lorsque la tige de magasin et le corps de guidage sont maintenus par le curseur à suspendre lors de la mise en place, la plaque de guidage (60) peut être déplacée par rapport à ceux-ci au moyen des bielles contre l'action d'un ressort de pression (71) prenant appui entre le corps de guidage (70) et la plaque de guidage (60), et en ce que des moyens d'arrêt (90, 88) venant en contact lors de ce mouvement relatif en direction de la position de repos sont disposés sur le corps de guidage (70) et sur l'élément de séparation et de serrage (84) basculant sur la plaque de guidage (60), ce dernier pouvant s'écarter en basculant de manière forcée hors de sa position de serrage lorsque sa butée (88) est repoussée.

10. Dispositif suivant la revendication 9, caractérisé en ce que l'élément de séparation et de serrage présente un levier à deux bras (84) monté de façon basculante sur la plaque de guidage (60) au-dessus de la tige de magasin (74), et une plaque de séparation et de serrage (86) fixée à une extrémité (85) d'un bras du levier obliquement en direction de la tige de magasin (74), qui peut être appliquée contre un des curseurs (7) alignés sur la tige de magasin (74) sous l'action d'un ressort (92) prenant appui contre l'autre bras du levier (91), en ce que sur le premier bras du levier (85) est disposée une première butée (88), saillant de celui-ci et s'étendant dans le plan de basculement du levier, et en ce que sur le corps de guidage (70), est disposée une seconde butée réglable (90), contre laquelle la première butée (88) s'applique lors du mouvement relatif de la plaque de guidage (60), afin d'écarter par basculement la plaque de séparation et de serrage de la tige de magasin (74).

11. Dispositif suivant la revendication 10, caractérisé en ce que la butée réglable disposée sur le corps de guidage (70) est disposée sur un support (89), fermement assemblé au corps de guidage et est formée par une vis de butée (90) maintenue de façon réglable dans le support, dont la tête de vis est appliquée contre un curseur utilisé comme pièce d'écartement pour la largeur d'un curseur (7), et en ce que sur le support (89) est en outre montée, de façon basculante dans un plan perpendiculaire au plan de mouvement du chariot de guidage (60), une autre butée (95) en forme de levier, coopérant avec le crochet d'introduction (82) à l'extrémité de la tige de magasin pour empêcher la chute du curseur (7) hors de l'extrémité (82) de ce crochet d'introduction, qui s'applique contre une broche d'ouverture (99) disposée de façon réglable sur l'enceinte, radialement au métier à filer, après l'introduction du curseur (7), pendant la phase de début du mouvement de retour de l'appareil de mise en place (9) pour apporter un nouveau curseur dans la position de repos, une came d'ouverture (90) étant formée sur la butée en forme de levier (95) , et qui libère le curseur après son engagement, par écartement de la butée (95) de l'extrémité du crochet d'introduction (82).

12. Dispositif suivant la revendication 8, caractérisé en ce que l'appareil de mise en place (9) pour apporter un nouveau curseur, présente un rouleau de renvoi (75), supporté de façon rotative à l'extrémité du corps de guidage sous l'extrémité arrière de la tige de magasin (74), pour un cordon (21) contenant une pluralité de curseurs alignés,lequel rouleau (75) est conduit dans un tronçon d'extrémité (76) de la tige de magasin (74), est rainuré dans sa face inférieure pour la séparation des curseurs, et peut être ensuite dévié et enroulé au moyen d'un entraînement par rouleaux pinceurs (78, 80) disposé sur l'enceinte, sur une bobine (22) supportée dans l'enceinte (1) et qui peut être déroulé d'une autre bobine (20) aussi supportée dans l'enceinte, sur laquelle le cordon est enroulé avec les curseurs disposés sur celui-ci, et en ce que l'entraînement par rouleaux pinceurs (78, 80) pour le cordon peut être enclenché à des intervalles de temps au moyen d'un capteur (81), disposé au-dessus de la tige de magasin (74), pour un contrôle inductif de l'état de remplissage.

13. Dispositif suivant la revendication 7 et 8, caractérisé en ce qu'un arbre (10) supporté de façon rotative dans l'enceinte (1) et pouvant être entraîné au moyen d'un moteur (24) présente deux cames excentriques (39, 42) pour les mouvements de basculement des bielles (31, 32; 33, 34, 35) de l'appareil d'enlèvement (8) ainsi que deux cames excentriques (66, 69) pour les mouvements de basculement des bielles (61, 62, 63) de l'appareil de mise en place (9) pour apporter un nouveau curseur, et en outre trois cames excentriques (17, 18, 19) pour la commande des soupapes (14, 15, 16) des buses de soufflage (45, 54) et de la mâchoire de serrage (48) de l'appareil d'enlèvement (8), et en ce que l'arbre commun (10) décrit une révolution au cours d'un cycle de travail.

14. Dispositif suivant les revendications 4, 7 et 8, caractérisé en ce que l'arbre (10) supporté de façon rotative dans l'enceinte (2,3) et pouvant être entraîné, porte les deux cames (39, 42) , coopérant avec les systèmes de bielles (31, 32 ; 33-35) de l'appareil d'enlèvement (8) pour la commande de cet appareil dans un premier plan lors du décalage d'un curseur et en outre les deux cames (66, 69) coopérant avec la bielle (61) et le système de bielles (62, 63) de l'appareil (9) pour apporter un nouveau curseur pour la commande de l'appareil de mise en place (9) dans un second plan, parallèle au premier, lors de l'engagement d'un nouveau curseur, en ce que le même arbre (10) porte en outre trois cames (17, 18, 19) pour la commande des soupapes (14, 15, 16) pour tous les raccords de fluide sous pression (A, B, C) de la pièce de tête (30) de l'appareil d'enlèvement (8), et en ce qu'une révolution de l'arbre (10) correspond à un cycle de travail complet.

15. Appareil pour enlever un curseur d'un anneau d'un métier à filer ou à retordre avec un collecteur de curseurs (13), caractérisé par un récepteur (46) à poser sur le chemin des curseurs, des moyens d'impulsions (45, 54) agissant à la périphérie de l'anneau pour envoyer sur le récepteur (46) un curseur (7) mais se trouvant sur l'anneau (6) , des moyens de guidage (37, 39) pour expulser de l'anneau le curseur (7) maintenu sur le récepteur (46) selon un chemin d'enlèvement prédéterminé, des moyens d'entraînement (31, 32) pour le déplacement du récepteur (46) et d'autres moyens (45, 45b) pour retirer du récepteur (46) le curseur enlevé et l'envoyer au collecteur de curseurs (13).

16. Dispositif pour échanger les curseurs sur les anneaux d'un métier à filer ou à retordre, avec un appareil de mise en place (9) pour introduire respectivement un nouveau curseur (7), un appareil (8) pour enlever des curseurs (7) se trouvant encore sur les anneaux (6) et un collecteur de curseurs (13), caractérisé par un récepteur (46) à poser sur l'anneau dans le chemin des curseurs, des moyens d'impulsion (45, 54) agissant à la périphérie de l'anneau pour envoyer sur le récepteur (46) un curseur (7) se trouvant sur l'anneau (6), des moyens de guidage (37, 39) pour expulser de l'anneau, selon un chemin d'enlèvement prédéterminé, le curseur (7) tenu sur le récepteur, des moyens d'entraînement (31, 32) pour le déplacement du récepteur (46), et d'autres moyens (45, 45b) pour retirer du récepteur (46) le curseur enlevé et l'envoyer au collecteur de curseurs (13), dans lequel les deux appareils (8, 9) peuvent être déplacés, comme une unité, indépendamment l'un de l'autre dans deux plans parallèles vers chaque anneau (6) et inversement.

17. Dispositif suivant la revendication 16, caractérisé en ce que les deux appareils sont disposés l'un à côté de l'autre, pour agir sur un anneau commun.

18. Dispositif suivant la revendication 16, caractérisé en ce que les deux appareils sont mobiles en hauteur, en synchronisme, vers le banc porte-anneaux.

19. Dispositif suivant la revendication 16, caractérisé en ce que les deux appareils sont montés sur un chariot à déplacement longitudinal.

20. Dispositif suivant la revendication 17, caractérisé en ce que les deux appareils sont mobiles ensemble avec un chariot liaison.
